# EUROPÄISCHE PATENTSCHRIFT

(11) **EP 1 718 561 B1**
(45) Veröffentlichungstag und Bekanntmachung des Hinweises auf die Patenterteilung: **17.08.2011**
(21) Anmeldenummer: 05714870.2
(22) Anmeldetag: 15.01.2005
(51) Int. Cl.: B68B 1/06

(54) **DOPPELT GEBROCHENES GEBISS FÜR PFERDE**
DOUBLE-JOINTED BIT FOR HORSES
MORS POUR CHEVAUX, A DOUBLE ARTICULATION

(30) Priorität: 17.02.2004 DE 102004007864; 05.01.2005 DE 102005000776
(43) Veröffentlichungstag der Anmeldung: 08.11.2006
(73) Patentinhaber: HERM. SPRENGER GmbH & Co. KG, D-58644 Iserlohn (DE)
(72) Erfinder: HOYOS, Ernst, 49661 Cloppenburg (DE); BAUMANN, Heinz, 58640 Iserlohn (DE); VÖLLMECKE, Valentin, 58640 Iserlohn (DE)
(74) Vertreter: Bauer, Wulf
(86) Internationale Anmeldenummer: PCT/DE2005/000050
(87) Internationale Veröffentlichungsnummer: WO 2005/077814

(56) Entgegenhaltungen:
- US-A- 529 472
- US-A- 782 020
- US-A- 4 005 564

## Beschreibung

Die Erfindung bezieht sich auf ein doppelt gebrochenes Gebiss für Pferde, gemäß dem Oberbegriff des Anspruchs 1.

Aus der US 782 020 ist ein derartiges Gebiss bekannt. Unter einer Olivenform des Mittenabschnitts wird eine Form verstanden, die einerseits in einem Querschnitt zwischen den beiden Gelenkbohrungen im Wesentlichen eine Kreisform hat und bei der der Durchmesser dieses Querschnitts etwa im Bereich der Hälfte der Gesamtlänge des Mittenabschnitts liegt. Dadurch ähnelt der Mittenabschnitt einem Ovoid und haben die beiden Gelenkbohrungen eine relativ große Bohrungslänge.

Weiterhin wird auf das Pferdetrensengebiss nach EP-A-17 959 verwiesen. Schließlich wird auf die Gebisse nach US-A 4,005,564, PCT/DE 99/02545 GB-A-7712/ 1914, GB-A-65/1913 und DE-C-194071 hingewiesen.

Insbesondere bewährt hat sich, das Gebissteil glatt, mit fließenden Konturen und ohne Kanten auszubilden und Übergänge zwischen einzelnen Abschnitten weich auszuführen. Auch eine Querschnittsverjüngung der Seitenabschnitte von den äußeren Seitenteilen nach innen, zum Mittenabschnitt hin, hat sich als vorteilhaft herausgestellt und wird vorzugsweise beibehalten. Gleiches gilt für die gekrümmte Ausbildung des Gebissteils, wonach eine die Außenbohrungen für die frei bewegliche Aufnahme der beiden äußeren Seitenteilen verbindende Mittellinie des Bügels nach vom zum Gaumen des Pferdes hin gebogen verläuft. Dieses Merkmal wird bei dem Gebiss der eingangs genannten Art dadurch erreicht, dass es zwei Gelenke hat, so dass die gebogene Ausbildung sich einstellen kann. Als doppelt gebrochene Gebisse werden Gebisse bezeichnet, die ein Gebissteil mit zwei Gelenken haben.

Die vorliegende Erfindung möchte unter Beibehaltung wesentlicher Merkmale des Pferdetrensengebisses der eingangs genannten Art ein Gebiss für Pferde dahingehend weiterbilden, dass es noch günstiger und vorteilhafter einem Pferd angepasst ist und in ein Pferdemaul passt. Bei dem Pferdetrensengebiss der eingangs genannten Art hat es sich nämlich herausgestellt, dass der Druck, der durch Zug an den Zügeln bewirkt wird, nicht immer nur auf die Zunge eines Pferdes wirkt, sondern teilweise auch auf den Gaumen. Gerade ein Druck auf den Gaumen ist aber unerwünscht.

Hier setzt nun die Erfindung ein. Sie hat es sich zur Aufgabe gemacht, das Gebiss der eingangs genannten Art dahingehend weiterzubilden, dass die Passform für ein Pferd verbessert ist und sich ein Zug an den Zügeln, der über die Ringe eingeleitet wird, im wesentlichen auf die Zunge auswirkt. Dabei soll gewährleistet sein, dass sich das Gebiss möglichst gut der Anatomie eines Pferdemauls anpassen kann. Zudem soll ein Pferd das Gebiss möglichst gut annehmen.

Diese Aufgabe wird gelöst durch ein Gebiss mit den Merkmalen des Anspruchs 1.

Durch die zweiteilige Ausbildung des Mittenabschnittes nimmt ein Pferd das Gebiss besser an. Für die Ausbildung des Zusatzteils werden zwei Alternativen vorgeschlagen, in der erfingdungsgemäßen ersten Ausbildung ist das Zusatzteil ein Ring, in der anderen Ausbildung, die nicht ein Teil der Erfindung ist, ist das Zusatzteil ein Körper aus weichelastischem Material, der mit dem Basisteil des Mittenabschnittes verbunden ist. In beiden Fällen umfasst die Zunge eines Pferdes das ihm angebotene Zusatzteil, das Pferd kann mit seiner Zunge das als Ring ausgebildete Zusatzteil bewegen. Das als weichelastischer Köper ausgebildete Zusatzteil gibt der Zunge eines Pferdes einen weichen Widerstand und eine unmetallische Oberfläche.

Bei der Ausbildung des Zusatzteils als Ring wird eine Entspannung der Zungenmuskulatur des Pferdes beobachtet. Dies führt zu einer Entspannung der gesamten Oberlinie aus Hals, Genick und Rücken des Pferdes. Beste Ergebnisse wurden bei mauligen Pferden ohne schärferes Gebiss erreicht.

Das Gebiss in der Ausbildung mit einem elastischen Körper als Zusatzteil, die nicht ein Teil der Erfindung ist, führt dazu, dass sich unruhige Pferde beruhigen. Zähneknirschen hört auf, Pferde, die versuchen mit der Zunge auszuweichen, nehmen das Gebiss gerne an.

In einer bevorzugten Weiterbildung hat jeder Seitenabschnitt jeweils eine Außenbohrung. Die Außenbohrungen sind durch Außenachsen definiert, die beiden Außenachsen spannen eine erste Ebene auf. Die beiden Gelenkbohrungen des Mittenabschnittes haben parallele Bohrungsachsen, welche eine zweite Ebene definieren, die die erste Ebene in einem Winkel von 45° plus/minus 20° schneiden. Dadurch erhält das Gebiss eine Gelenkigkeit in einer zweiten Ebene, die im Winkel von 45° zur Ebene der Gelenkbohrungen verläuft. Das Gebiss kann sich dadurch besser räumlich einem Pferdemaul anpassen, es hat höhere Freiheitsgrade in der Bewegung als ein normales Gebiss. Insbesondere hat das Gebiss eine deutlich verbesserte Passform, wirkt verstärkt auf die Zunge des Pferdes und passt sich besser der Anatomie des Pferdemauls an.

Die Summe aus Kerndurchmesser D plus Außendurchmesser A ist nicht kleiner als die Summe aus Randdurchmesser R plus Lochdurchmesser L. Dadurch wird erreicht, dass der Ring an keiner Stelle gegenüber dem Basisteil zurücktritt, also tiefer in die Rille einsinken kann als der Durchmesser des Randes der Rille.

Der zweifache Lochdurchmesser L ist kleiner als die Summe aus Randdurchmesser R plus Kerndurchmesser D. Dadurch wird erreicht, dass das Loch nicht gegenüber dem Lochrand vorragen kann, das Loch bleibt somit stets unsichtbar.

In einer bevorzugten Weiterbildung ist der Mittenabschnitt maximal 4 cm lang, vorzugsweise ist er maximal 3 cm lang. Vorzugsweise sind auch die beiden Bohrungsachsen der Gelenkbohrungen des Mittenabschnittes in enger Nachbarschaft, ihr Abstand beträgt vorzugsweise weniger als 2,5 cm, insbesondere weniger als 2 cm. Dadurch ist der Mittenabschnitt relativ kurz und liegen die beiden Gelenke des Gebissteils recht eng zusammen. Weitere Vorteile und Merkmale der Erfindung ergeben sich auch aus den übrigen Ansprüchen sowie der nun folgenden Beschreibung von nicht einschränkend zu verstehenden Ausführungsbeispielen der Erfindung, die unter Bezugnahme auf die Zeichnung näher erläutert werden. In der Zeichnung zeigen:
- Fig. 1: eine perspektivische Sicht auf ein Gebiss, das sich auf einer ebenen Oberfläche, beispielsweise auf einem Tisch, befindet,
- Fig. 2: eine vergrößerte Draufsicht auf einen Mittenabschnitt, wie er ähnlich in Fig. 1 eingesetzt ist,
- Fig. 3: ein Schnittbild in Fig. 2 entsprechend den Bedingungen III-III,

- Fig. 4: eine perspektivische Darstellung des Bereichs, in dem der Schnitt gemäß Fig. 3 durchgeführt wurde, zur besseren Verdeut- lichung der Zusammenhänge,
- Fig. 5: eine perspektivische Darstellung auf eine zweite Ausführung des Gebisses, die nicht ein Teil der Erfindung ist, in einer Sicht wie Fig. 1
- Fig. 6: eine Darstellung ähnlich Fig. 2 für einen Mittenabschnitt wie er ähnlich in der Ausführung gemäß Fig. 5 eingesetzt ist, und
- Fig. 7: ein Schnittbild durch einen Mittenabschnitt in einer anderen Ausbildung.

Das Gebiss nach Figur 1 hat zwei äußere Seitenteile 20, die hier als Ringe ausgeführt sind. Zwischen diesen Seitenteilen 20 und mit ihnen verbunden ist ein Gebissteil angeordnet, das sich in der gezeigten Ausbildung aus zwei Seitenabschnitten 22 und einem Mittenabschnitt 24 zusammensetzt. Der Mittenabschnitt 24 hat zwei Gelenkbohrungen 26, die auf Bohrungsachsen 28 liegen. Die beiden Bohrungsachsen 28 sind in derselben Ebene und zueinander parallel. Ihr Abstand liegt bei 2 bis 2,2 cm. Die Gesamtlänge des Mittenabschnittes liegt bei etwa 3,8 cm.

An den benachbarten Endbereichen der Seitenabschnitte 22 sind Ösen 30 ausgebildet, sie werden durch Ösenachsen 32 definiert. Jeweils eine Öse 30 bildet mit einer Gelenkbohrung 26 ein Gelenk. Die Ösenachsen 32 spannen eine dritte Ebene auf, die rechtwinklig zur ersten Ebene verläuft, welche durch die Bohrungsachsen 28 aufgespannt wird.

Der Mittenabschnitt weist ein Basisteil 34 und ein Zusatzteil 36, das hier als Ring ausgebildet ist, auf. Das Basisteil 34 ist aus demselben Metall wie die Seitenabschnitte 22 hergestellt. Das Basisteil 34 bildet die Gelenkbohrung 26 aus. Das Zusatzteil 36 befindet sich zwischen den beiden Gelenkbohrungen 26. Es bestimmt die Außenfläche des Mittenabschnittes im Bereich des größten Querschnitts, der in der Mitte zwischen den beiden Gelenkbohrungen vorliegt.

Das als Ring ausgebildete Zusatzteil 36 wird von Radialflächen 38 begrenzt, hierzu wird auf Figur 4 insbesondere verwiesen. Der Ring hat einen Außendurchmesser A und eine axiales Loch 40, das einen Innendurchmesser L hat. Der Ring hat eine axiale Breite B.

Im Basisteil 34 ist für den Ring eine Rille 42 ausgebildet, in dieser Rille 42 ist der Ring beweglich aufgenommen und unverlierbar gehalten. Die Rille 42 hat eine axiale Weite W, die etwas größer ist als die axiale Breite B, so dass der Ring axial nicht eingeklemmt ist. Weiterhin hat das Basisteil 34 einen verbindenden Steg 44, der es zusammenhält und der einen Kerndurchmesser D aufweist. Die Rille 42 wird durch einen Rand 46 begrenzt, der einen Randdurchmesser R hat. Dieser Randdurchmesser ist, wie Figur 3 zeigt, um mehrere Millimeter kleiner als der Außendurchmesser A des Rings. Der Kerndurchmesser D ist wiederum einige Millimeter kleiner als der Innendurchmesser L des Lochs 40. Dadurch kann der Ring sich radial hin und her bewegen. Figur 3 zeigt eine exzentrische Extremposition. Figur 4 deutet eine Mittenposition an.

Die axiale Breite B des Rings liegt vorzugsweise zwischen 2 und 10 mm, bevorzugt werden Dicken im Bereich von 7 bis 8 mm. Der Ring hat in einer bevorzugten Ausführung eine gestaltete äußere Oberfläche 48, diese Oberfläche ist beispielsweise geriffelt, aufgeraut oder anderweitig strukturiert. Dadurch nimmt das Pferd mit seiner Zunge die Oberfläche gern an. Der Außendurchmesser A des Rings ist mehrere Millimeter größer als der Randdurchmesser R. Dadurch kann der Ring entsprechend gegenüber dem Rand 46 vortreten, wie dies in Figur 3 angedeutet ist. Der äußere Rand des Ringes ist durch eine Bogenlinie 50 begrenzt, in jedem Fall ist der Ring an seiner exponierten Außenseite abgerundet, er hat keine scharfen Kanten.

Figur 5 zeigt eine Ausführung, die nicht ein Teil der Erfindung ist, bei dem der Mittenabschnitt 24 ein Zusatzteil 36 in Form eines Körpers aus weichelastischem Material hat. Die Härte des Materials liegt im Bereich von Schaumstoff. Verwendet werden kann beispielsweise Schaumgummi, Weichkautschuk, Weichkunststoff und dergleichen. Das Basisteil 34 kann beliebig ausgebildet sein. Typischerweise ist es flach, wie Figur 7 zeigt. Das Zusatzteil 36 ist so aufgebracht und mit dem Basisteil 34 verbunden, das auch ein wiederholtes Arbeiten des Pferdes die Verbindung nicht löst. Das Zusatzteil 36 bildet den wesentlichen Teil der Außenoberfläche des Mittenabschnitts 24 aus. Verwendet wird ein geschlossenporiger Kunststoff. Es ist bevorzugt, dass die Oberfläche des Zusatzteils 36 geschlossen ist, damit keine Flüssigkeit eindringen kann.

In der Ausbildung nach Figur 6, die nicht ein Teil der Erfindung ist, befindet sich das Zusatzteil 36 im wesentlichen zwischen den Gelenkbohrungen 26. Das Basisteil 34 ist eine flache Platte mit zwei Löchern. Sie hat vorzugsweise die Form einer Acht. In der Ausbildung nach Figur 7 bildet das Zusatzteil 36 im wesentlichen ein Ovuid, das Basisteil ist bis auf die Bereiche der Gelenkbohrungen 26 umschlossen. Gezeigt ist ein Schnitt, der in der zweiten Ebene liegt.

Jeder Seitenabschnitt 22 hat jeweils eine Außenbohrung 60. Diese werden durch Außenachsen 62 definiert. Die Außenachsen spannen eine erste Ebene auf. Die Bohrungsachsen 28 des Mittenabschnitts 24 spannen eine zweite Ebene auf, die in einem Winkel von 45° +/- 20° zur ersten Ebene verläuft.

## Patentansprüche

1. Doppelt gebrochenes Gebiss für Pferde, mit zwei äußeren Seitenteilen (20), die vorzugsweise als Ringe ausgebildet sind, und mit einem zwischen diesen Seitenteilen (20) angeordneten und mit den Seitenteilen (20) verbundenem Gebissteil, wobei das Gebissteil zwei Seitenabschnitte (22) und einen olivenförmigen Mittenabschnitt (24) aufweist, der Mittenabschnitt (24) mit jedem der beiden Seitenabschnitte (22) über ein Gelenk verbunden ist, diese Gelenke durch zwei Gelenkbohrungen (26), die im Mittenabschnitt (24) ausgebildet sind und jeweils eine Öse (30) gebildet werden, welche in jedem Seitenabschnitt (22) vorgesehen ist, und der Mittenabschnitt (24) ein Basisteil (34), in dem die beiden Gelenkbohrungen (26) ausgebildet sind, und einen Ring (36) aufweist, wobei der Ring (36) sich im wesentlichen zwischen den beiden Gelenkbohrungen (26) befindet und von Radialflächen (38) begrenzt ist, der Ring (36) einen Außendurchmesser A, eine axiale Breite B und ein axiales Loch (40), dessen Innendurchmesser L beträgt, aufweist, im Basisteil (34) der Ring (36) in einer Rille (42) drehbar aufgenommen und unverlierbar gehalten ist, die Rille (42) eine axiale Weite W hat, die etwas größer ist als die axiale Breite B, das Basisteil (34) im Bereich der Rille (42) einen Kerndurchmesser D aufweist, der kleiner ist als der Innendurchmesser L des Lochs (40), und die Rille (42) beidseitig von einem Rand (46) mit einem Randdurchmesser R begrenzt ist, der nicht größer ist als der Außendurchmesser A, der zweifache Lochdurchmesser L kleiner ist als die Summe aus Randdurchmesser R plus Kerndurchmesser D, so dass das Loch (40) stets unsichtbar bleibt, **dadurch gekennzeichnet, dass** der Kerndurchmesser D einige Millimeter kleiner ist als der Innendurchmesser L des Lochs (40), so dass der Ring sich radial hin und her bewegen kann.

2. Gebiss nach Anspruch 1, **dadurch gekennzeichnet, dass** das Basisteil (34) aus demselben Metall hergestellt ist wie die beiden Seitenabschnitte (22).

3. Gebiss nach Anspruch 1, **dadurch gekennzeichnet, dass** die Breite B im Bereich von 1 bis 10 mm, vorzugsweise 5 bis 8 mm liegt.

4. Gebiss nach Anspruch 1 oder 3, **dadurch gekennzeichnet, dass** der Außendurchmesser A mindestens 2 mm, vorzugsweise mindestens 3 mm größer ist als der Randdurchmesser R.

5. Gebiss nach einem der Ansprüche 1 bis 4, **dadurch gekennzeichnet, dass** die Summe aus Kerndurchmesser D plus Außendurchmesser A nicht kleiner ist als die Summe aus Randdurchmesser R plus Lochdurchmesser L.

6. Gebiss nach einem der Ansprüche 1 bis 5, **dadurch gekennzeichnet, dass** der zweifache Lochdurchmesser L nur etwas kleiner ist als die Summe aus Randdurchmesser R plus Kerndurchmesser D, vorzugsweise 1 mm kleiner, ist.

7. Gebiss nach einem der Ansprüche 1 bis 6, **dadurch gekennzeichnet, dass** der Ring eine periphere Oberfläche (48) aufweist, die in einem Axialschnittbild gesehen durch eine Bogenlinie (50) begrenzt ist.

8. Gebiss nach einem der Ansprüche 1 bis 7, **dadurch gekennzeichnet, dass** der Ring eine unregelmäßig ausgebildete, periphere Oberfläche (48) hat, die beispielsweise gerillt, geriffelt oder aufgeraut ist.

9. Gebiss nach einem der Ansprüche 1 bis 8, **dadurch gekennzeichnet, dass** in jedem Seitenabschnitt (22) jeweils eine Außenbohrung (60) vorgesehen ist, dass die Außenbohrungen (60) durch Außenachsen (62) definiert sind, dass die Außenachsen (62) eine erste Ebene aufspannen, dass die beiden Gelenkbohrungen (26) des Mittenabschnitts (24) parallele Bohrungsachsen (28) haben, die eine zweite Ebene definieren, und dass die erste Ebene in einem Winkel von 45° plus/minus 20° zur zweiten Ebene verläuft.

10. Gebiss nach einem der Ansprüche 1 bis 9, **dadurch gekennzeichnet, dass** in jedem Seitenabschnitt (22) jeweils eine Außenbohrung (60) vorgesehen ist, dass die Außenbohrungen (60) durch Außenachsen (62) definiert sind, dass die Außenachsen (62) eine erste Ebene aufspannen, dass die beiden Ösen (30) durch Ösenachsen (32) definiert sind, die eine dritte Ebene aufspannen, und dass die erste Ebene in einem Winkel von 45° plus/minus 20° zur dritten Ebene verläuft.

11. Gebiss nach einem der Ansprüche 1 bis 10, **dadurch gekennzeichnet, dass** der Mittenabschnitt (24) maximal 4 cm lang ist, insbesondere, dass der Mittenabschnitt (24) maximal 3 cm lang ist.

12. Gebiss nach einem der Ansprüche 1 bis 11, **dadurch gekennzeichnet, dass** die Bohrungsachsen (28) der beiden Gelenkbohrungen (26) des Mittenabschnitts (24) einen Abstand unter 2,5 cm haben, vorzugsweise einen Abstand unter 2 cm haben.

13. Gebiss nach einem der Ansprüche 1 bis 12, **dadurch gekennzeichnet, dass** in jedem Seitenabschnitt (22) jeweils eine Außenbohrung (60) vorgesehen ist, dass die Außenbohrungen (60) durch Außenachsen (62) definiert sind, dass die Außenachsen (62) eine erste Ebene aufspannen, dass bei gestrecktem Gebiss und in der ersten Ebene jede Außenachse (62) einen Winkel kleiner als 90° mit einer Längsachse des Gebissteils bildet, insbesondere einen Winkel von 60-85°, und dass die beiden Außenachsen (62) der Außenbohrungen (60) denselben Winkel mit der Längsachse einschließen.

14. Gebiss nach einem der Ansprüche 1 bis 13, **dadurch gekennzeichnet, dass** bei in einem Pferdemaul befindlichem Gebiss sich die Außenachsen (62) der beiden Außenbohrungen (60) unterhalb der Zunge des Pferdes schneiden können.

15. Gebiss nach einem der Ansprüche 1 bis 14, **dadurch gekennzeichnet, dass** der Mittenabschnitt (24) im Vergleich zu den angrenzenden Bereichen der Seitenabschnitte (22) eine größere Querschnittsfläche aufweist als diese angrenzenden Bereiche der Seitenabschnitte (22).

## Claims

1. A double-jointed horse bit with two outer side parts (20) that are preferably configured to be rings and with a bit part interposed between and connected to said side parts (20), said bit part having two side portions (22) and an olive-shaped central portion (24), said central portion (24) being connected to each of the two side portions (22) through a joint, said joints being formed from two joint holes (26) formed in the central portion (24) and from one eye (30) each which are provided in every side portion (22), the central portion (24) has a base part (34) and ring (36), the two joint holes (26) are formed in said base part (34), a ring (36) is substantially located between said two joint holes (26), said ring (36) is bounded by radial surfaces (38), said ring (36) has an outer diameter A, an axial width B and an axial hole (40) the inner diameter of which is L, a groove (42) for movably receiving said ring (36) and for securing it from being lost is formed in the base part (34), that the groove (42) has an axial width W that is slightly greater than the axial width B, said base portion (34) has, in the region of said groove (42), a core diameter D that is smaller than the inner diameter L of said hole (40) and said groove (42) is bounded on both sides by a rim (46) having a rim diameter R is not greater than said outer diameter A, the hole diameter L is two times smaller than the rim diameter R plus the core diameter D, so that the hole (40) cannot be seen, **characterized in that** the core diameter D is a few millimetres smaller than the hole diameter L of the hole (40), so that the ring (36) can move radially back and forth.

2. The bit as set forth in claim 1, **characterized in that** the base part (34) is made from the same metal as said two side portions (22).

3. The bit as set forth in claim 1, **characterized in that** the width B ranges from 1 to 10 mm, preferably from 5 to 8 mm.

4. The bit as set forth in claim 1 or 3, **characterized in that** the outer diameter A is at least 2 mm, preferably at least 3 mm, greater than the rim diameter R.

5. The bit as set forth in any one of the claims 1 through 4, **characterized in that** the sum of core diameter D and outer diameter A is not smaller than the sum of rim diameter R and hole diameter L.

6. The bit as set forth in any one of the claims 1 through 5, **characterized in that** twice the hole diameter L is smaller, preferably only slightly smaller, more specifically 1 mm smaller, than the sum of the rim diameter R plus core diameter D.

7. The bit as set forth in any one of the claims 1 through 6, **characterized in that** the ring has a peripheral surface (48) that is bounded by a curved line (50) in an axial sectional view.

8. The bit as set forth in any one of the claims 1 through 7, **characterized in that** the ring has an irregular peripheral outer surface (48) that is for example fluted, riffled or roughened.

9. The bit as set forth in any one of the claims 1 through 8, **characterized in that** in each side portion (22) there is provided an outer hole (60), that said outer holes (60) are defined by outer axes (62), that the outer axes (62) span a first plane, that the two joint holes (26) of the central portion (24) have parallel hole axes (28) defining a second plane and that the first plane extends at an angle of 45° plus/minus 20° with respect to the second plane.

10. The bit as set forth in any one of the claims 1 through 9, **characterized in that** in each side portion (22) there is provided an outer hole (60), that said outer holes (60) are defined by outer axes (62), that the outer axes (62) span a first plane, that the two eyes (30) are defined by eye axes (32) spanning a third plane and that the first plane extends at an angle of 45° plus/minus 20° with respect to the third plane.

11. The bit as set forth in any one of the claims 1 through 10, **characterized in that** the central portion (24) has a maximum length of 4 cm, more specifically that the central portion (24) has a maximum length of 3 cm.

12. The bit as set forth in any one of the claims 1 through 11, **characterized in that** the hole axes (28) of the two joint holes (26) of the central portion (24) are spaced less than 2.5 cm, preferably less than 2 cm, apart.

13. The bit as set forth in any one of the claims 1 through 12, **characterized in that** in each side portion (22) there is provided an outer hole (60), that said outer holes (60) are defined by outer axes (62), that said outer axes (62) span a first plane, that, when the bit is stretched, each outer axis (62) forms an angle of less than 90°, more specifically an angle of 60-85°, with a longitudinal axis of the bit part in the first plane, and that said two outer axes (62) of said outer holes (60) form the same angle with the longitudinal axis.

14. The bit as set forth in any one of the claims 1 through 13, **characterized in that** the outer axes (62) of the two outer holes (60) of a bit placed in a horse's mouth can intersect beneath the horse's tongue.

15. The bit as set forth in any one of the claims 1 through 14, **characterized in that**, compared with the adjacent regions of the side portions (22), the central portion (24) has an increased cross sectional surface area over said adjacent regions of said side portions (22).

## Revendications

1. Mors double brisure pour chevaux, comprenant deux parties latérales extérieures (20) qui, de préférence, sont réalisées comme anneaux, et un canon qui est disposé entre ces parties latérales (20) et est relié aux parties latérales (20), ledit canon présentant deux tronçons latéraux (22) et un tronçon médian (24) en forme d'olive, ledit tronçon médian (24) étant relié via une articulation à chacun des deux tronçons latéraux (22), ces articulations étant formées par deux trous d'articulation (26) réalisés dans ledit tronçon médian (24) et par respectivement un oeillet (30) qui est prévu dans chaque tronçon latéral (22), et ledit tronçon médian (24) comprenant une partie de base (34) dans laquelle sont réalisés les deux trous d'articulation (26) ainsi qu'un anneau (36), ledit anneau (36) étant situé pour l'essentiel entre les deux trous d'articulation (26) et étant délimité par des faces radiales (38), ledit anneau (36) présentant un diamètre extérieur A, une largeur axiale B et un trou axial (40) dont le diamètre intérieur est L, dans ladite partie de base (34) ledit anneau (36) étant reçu à rotation dans une rainure (42) et y étant tenu d'une manière imperdable, ladite rainure (42) ayant une largeur axiale W qui est légèrement plus grande que la largeur axiale B, ladite partie de base (34) présentant, au niveau de ladite rainure (42), un diamètre de noyau D qui est inférieur au diamètre intérieur L du trou (40), et ladite rainure (42) étant délimitée de part et d'autre par un bord (46) ayant un diamètre de bord R qui n'est pas supérieur au diamètre extérieur A, le double diamètre de trou L étant inférieur à la somme du diamètre de bord R et du diamètre de noyau D de sorte que ledit trou (40) reste toujours invisible, **caractérisé par le fait que** ledit diamètre de noyau D est de quelques millimètres plus petit que le diamètre intérieur L du trou (40) de sorte que ledit anneau puisse exercer un mouvement radial de va-et-vient.

2. Mors selon la revendication 1, **caractérisé par le fait que** ladite partie de base (34) est réalisée dans le même métal que les deux tronçons latéraux (22).

3. Mors selon la revendication 1, **caractérisé par le fait que** la largeur B est comprise entre 1 et 10 mm, de préférence entre 5 et 8 mm.

4. Mors selon la revendication 1 ou 3, **caractérisé par le fait que** le diamètre extérieur A est d'au moins 2 mm, de préférence d'au moins 3 mm plus grand que le diamètre de bord R.

5. Mors selon l'une quelconque des revendications 1 à 4, **caractérisé par le fait que** la somme du diamètre de noyau D et du diamètre extérieur A n'est pas inférieure à la somme du diamètre de bord R et du diamètre de trou L.

6. Mors selon l'une quelconque des revendications 1 à 5, **caractérisé par le fait que** le double diamètre de trou L n'est que légèrement, de préférence de 1 mm, plus petit que la somme du diamètre de bord R et du diamètre de noyau D.

7. Mors selon l'une quelconque des revendications 1 à 6, **caractérisé par le fait que** ledit anneau présente une surface périphérique (48) qui, vue en coupe axiale, est délimitée par une ligne en arc (50).

8. Mors selon l'une quelconque des revendications 1 à 7, **caractérisé par le fait que** ledit anneau présente une surface périphérique (48) réalisée de façon irrégulière qui est, par exemple, rainurée, cannelée ou rendue rugueuse.

9. Mors selon l'une quelconque des revendications 1 à 8, **caractérisé par le fait qu'**un trou extérieur (60) est prévu respectivement dans chaque tronçon latéral (22), que lesdits trous extérieurs (60) sont définis par des axes extérieurs (62), que lesdits axes extérieurs (62) définissent un premier plan, que les deux trous d'articulation (26) du tronçon médian (24) présentent des axes de trou parallèles (28) qui définissent un second plan et que ledit premier plan s'étend à un angle de 45° plus/moins 20° par rapport audit second plan.

10. Mors selon l'une quelconque des revendications 1 à 9, **caractérisé par le fait qu'**un trou extérieur (60) est prévu respectivement dans chaque tronçon latéral (22), que lesdits trous extérieurs (60) sont définis par des axes extérieurs (62), que lesdits axes extérieurs (62) définissent un premier plan, que les deux oeillets (30) sont définis par des axes d'oeillet (32) qui définissent un troisième plan et que ledit premier plan s'étend à un angle de 45° plus/moins 20° par rapport audit troisième plan.

11. Mors selon l'une quelconque des revendications 1 à 10, **caractérisé par le fait que** ledit tronçon médian (24) présente une longueur maximale de 4 cm, en particulier que ledit tronçon médian (24) présente une longueur maximale de 3 cm.

12. Mors selon l'une quelconque des revendications 1 à 11, **caractérisé par le fait que** les axes de trou (28) des deux trous d'articulation (26) du tronçon médian (24) présentent une distance l'un de l'autre inférieure à 2,5 cm, de préférence une distance l'un de l'autre inférieure à 2 cm.

13. Mors selon l'une quelconque des revendications 1 à 12, **caractérisé par le fait qu'**un trou extérieur (60) est prévu respectivement dans chaque tronçon latéral (22), que lesdits trous extérieurs (60) sont définis par des axes extérieurs (62), que lesdits axes extérieurs (62) définissent un premier plan, que, lorsque le mors est tendu et dans ledit premier plan, chacun des axes extérieurs (62) forme un angle inférieur à 90° avec un axe longitudinal dudit canon, en particulier un angle compris entre 60 et 85°, et que les deux axes extérieurs (62) des trous extérieurs (60) forment le même angle avec l'axe longitudinal.

14. Mors selon l'une quelconque des revendications 1 à 13, **caractérisé par le fait que**, lorsque ledit mors est situé dans la bouche d'un cheval, les axes extérieurs (62) des deux trous extérieurs (60) peuvent se couper au-dessous de la langue du cheval.

15. Mors selon l'une quelconque des revendications 1 à 14, **caractérisé par le fait que** ledit tronçon médian (24), en comparaison des zones adjacentes des tronçons latéraux (22), présente une aire de la section supérieure à celle de ces zones adjacentes des tronçons latéraux (22).
